# EUROPÄISCHE PATENTSCHRIFT

(11) **EP 0 036 450 B1**
(45) Veröffentlichungstag und Bekanntmachung des Hinweises auf die Patenterteilung: **28.03.1984**
(21) Anmeldenummer: 80108103.5
(22) Anmeldetag: 22.12.1980
(51) Int. Cl.: F21L 11/00

(54) **Batterieleuchte, insbesondere Handleuchte, mit integrierter Warnblinkvorrichtung**
Battery-powered lamp, particularly portable lamp, with integrated warning flasher unit
Lampe à batterie, en particulier lampe portative, avec dispositif clignotant de signalisation incorporé

(30) Priorität: 22.03.1980 DE 3011096
(43) Veröffentlichungstag der Anmeldung: 30.09.1981
(73) Patentinhaber: ROBERT BOSCH GMBH, 70442 Stuttgart (DE)
(72) Erfinder: Fleck, Josef, D-7000 Stuttgart 1 (DE); Meyer-Staufenbiel, Torsten, D-7257 Ditzingen (DE); Reiser, Heinrich, D-7000 Stuttgart 1 (DE)

## Beschreibung

### Stand der Technik

Die Erfindung geht aus von einer Batterieleuchte, insbesondere einer Handleuchte, mit integrierter Warnblinkvorrichtung nach der Gattung des Hauptanspruches.

Bei einer bekannten, im Handel erhältlichen Batterieleuchte ist die Warnblinkvorrichtung im Scheinwerferkopf angeordnet, der seinerseits auf der Oberseite eines eine aufladbare Batterie aufnehmenden Batteriekastens gehalten ist. Auf der Rückseite des Scheinwerferkopfes, also in der der Scheinwerferöffnung gegenüberliegenden Seitenwand des Gehäuses des Scheinwerferkopfes, ist eine mit einer Streuscheibe abgedeckte Lichtdurchtrittsöffnung vorgesehen, hinter welcher die Warnblinklampe der Warnblinkvorrichtung angeordnet ist.

In der Betriebsweise der Batterieleuchte als Warnblinkleuchte ist es notwendig, den Scheinwerferkopf exakt parallel zu der Standfläche der Batterieleuchte auszurichten, damit das Licht der Warnblinklampe etwa parallel zur Strassenoberfläche ausgestrahlt wird und damit in den meisten Fällen das von ihr ausgehende Licht die für die Warnfunktion notwendige grösste Reichweite hat. Um dieser Forderung der Strassenverkehrzulassungsordnung (StVZO) gerecht zu werden, ist für eine solchermassen gestaltete, als Warnblinkleuchte fungierende Batterieleuchte zwingend eine Rastung und Arretierung in dem zwischen Batteriekasten und Scheinwerferkopf vorhandenen Gelenk erforderlich, damit der Scheinwerferkopf in der Betriebsweise der Leuchte als Warnblinkleuchte parallel zur Standfläche ausgerichtet werden kann und in dieser Stellung zuverlässig gehalten wird. Eine solche Rastung und Arretierung in der Gelenkverbindung zwischen Scheinwerferkopf und Batteriekasten verursacht nicht nur zusätzliche Fertigungskosten, sondern ist insbesondere in der Betriebsweise der Batterieleuchte als Handscheinwerfer lästig und im Hinblick auf eine günstige Handhabung des Handscheinwerfers wenig zweckmässig.

Darüber hinaus erfordert eine solche Rastung oder Verriegelung des Schwenkkopfes, in dessen im wesentlichen waagrechten oder horizontalen Lage einen gewissen Abstand zwischen dem Batteriekasten und dem Scheinwerferkopf, um hier zur Lösung der Rastung oder Verriegelung in der waagrechten Stellung des Scheinwerferkopfes eine manuelle Zugänglichkeit der Gelenkverbindung zu gewährleisten. Mit aus diesem Grund wird dabei auch die Gelenkverbindung unmittelbar an der Unterseite des Scheinwerferkopfes angeordnet, was auch noch dazu führt, dass beim Schwenken des Scheinwerferkopfes im Betrieb der Batterieleuchte als Handscheinwerfer der Scheinwerferkopf mit seinem Schwerpunkt über die Standfläche des Batteriekastens hinausragt und damit die Standfestigkeit der Batterieleuchte in dieser nach oben geschwenkten Stellung des Scheinwerferkopfes erheblich verringert wird. Die grosse Bauhöhe der bekannten Batterieleuchte erschwert nicht nur ihre Unterbringung insbesondere beim Mitführen im Kraftfahrzeug, sondern erhöht auch wesentlich den für die Fertigung der Leuchte erforderlichen Materialbedarf.

Aus der BE-A-416 646 ist eine Batterieleuchte mit Blinklampe bekannt, welche im Batteriekasten oberhalb der Batterien auf der Vorderseite der Leuchte angeordnet ist. Eine derartige Anordnung hat einen erheblichen Platzbedarf und erlaubt deshalb nur die Ausbildung einer kleinen Lichtaustrittsfläche, weil sonst der Batteriekasten unverhältnis gross gestaltet werden müsste. Der Scheinwerferkopf ist bei dieser bekannten Anordnung an einem schwenkbaren Tragarm der Batterieleuchte gehalten.

Aus der FR-A-1 107 188 ist eine Batterieleuchte bekannt, deren Leuchtenkopf schwenkbar an der Vorderseite eines Tragarmes befestigt ist, während die Warnblinkvorrichtung innerhalb des Batteriekastens sitzt. Auch diese Anordnung der Warnblinkvorrichtung erfordert eine wesentliche Verlängerung des Batteriekastens zur Ausbildung der Lichtaustrittsflächen für die Warnlampen, so dass auch hierbei mit einer vertretbaren Vergrösserung der Bauhöhe und entsprechender Verringerung der Standfestigkeit nur eine begrenzte Leuchtstärke der Warnblinkvorrichtung erzielbar ist, welche den Anforderungen im modernen Strassenverkehr nicht gerecht wird.

Schliesslich ist aus derOE-A-1 539 404 eine Batterieleuchte bekannt, bei welcher der Blinkgeber für die Warnblinkvorrichtung direkt auf den Hauptscheinwerfer wirkt. Zur Erzielung besonderer Signalfarben können farbige Vorsatzscheiben vor dem Reflektor des Hauptscheinwerfers angeordnet werden. Mit einer derartigen Anordnung erreicht man zwar eine grosse Leuchtstärke im Warnblinkbetrieb, jedoch ist die Austrittsrichtung des Warnlichtes mit der Schwenkung des Scheinwerferkopfes veränderbar und somit nicht eindeutig definiert. Da der Hauptscheinwerfer schwenkbar sein soll, besteht die Gefahr, dass das Warnlicht von der zu warnenden Person nicht wahrgenommen wird, weil die Ausstrahlrichtung zu hoch oder zu tief ist.

Ausgehend von den zuvor beschriebenen Schwierigkeiten liegt der Erfindung die Aufgabe zugrunde, eine baulich kompakte Batterieleuchte zu schaffen, welche durch eine geringe Bauhöhe eine hohe Standfestigkeit gewährleistet und derart gestaltet ist, dass sich sowohl für die eigentliche Leuchte wie auch für die Warnblinkvorrichtung grosse Abstrahlflächen mit entsprechend grosser Helligkeit bei fest vorgegebener Abstrahlrichtung des Warnlichtes ergeben.

### Vorteile der Erfindung

Die erfindungsgemässe Batterieleuchte mit den kennzeichnenden Merkmalen des Hauptanspruchs hat gegenüber den bekannten Anordnungen den Vorteil, dass die Warnblinklampe stets in fester Zuordnung zu der Standfläche der Batterieleuchte liegt und einen genügend grossen Abstand von dieser aufweist. Hierdurch entfällt die Notwendigkeit der gesonderten Ausrichtung des Scheinwerferkopfes in dieser Stellung. Damit kann die Rastsicherung in der Gelenkverbindung zwischen Batteriekasten und Scheinwerferkopf entfallen, was zu einer Verbesserung der Handhabung der Batterieleuchte im Betrieb als Handscheinwerfer führt und eine Vereinfachung in der Konstruktion und Fertigung der Batterieleuchte mit sich bringt. Ohne die vorhandene Rastung kann nunmehr der Scheinwerferkopf stufenlos in jedem beliebigen Anstellwinkel zum Batteriekasten eingestellt werden. Dies vereinfacht und verbessert die Handhabung der Batterieleuchte beim Gebrauch als Handscheinwerfer.

Durch diese Massnahmen wird aber auch die Voraussetzung dafür geschaffen, dass die Batterieleuchte insgesamt kompakter und gedrungener, mit geringerer Bauhöhe konstruiert werden kann, was sowohl der Materialeinsparung dient als auch die Standfestigkeit der Batterieleuchte auch bei aufwärts geschwenktem Scheinwerferkopf wesentlich erhöht.

Durch die in den Unteransprüchen aufgeführten Massnahmen sind vorteilhafte Weiterbildungen und Verbesserungen der im Hauptanspruch angegebenen Batterieleuchte möglich.

Besonders vorteilhaft ist dabei die Ausführungsform der Erfindung gemäss Anspruch 6. Durch diese Massnahmen kann in vorteilhafter Weise das erfindungsgemässe Konzept der Verlagerung der Schwenkachse des Scheinwerferkopfes hin zur Schwenkkopf-Mittelachse realisiert werden, ohne dass hierdurch das vorhandene Bauvolumen im Scheinwerferkopf zur Unterbringung von notwendigen Bauteilen nenenswert reduziert wird. Zugleich ist sichergestellt, dass die unterhalb des Scheinwerferkopfes liegende Warnblinklampe in keiner Schwenkstellung des Scheinwerferkopfes ganz oder teilweise abgedeckt wird.

Vorteilhaft ist auch die Ausführungsform der Erfindung gemäss Anspruch 8. Hierdurch wird eine wasserdichte Leitungsdurchführung für die Verbindungsleitungen zwischen Batterie und Scheinwerfer erreicht, in welcher die Verbindungsleitungen kaum einer Biege- oder Zugbeanspruchung ausgesetzt sind.

Eine vorteilhafte Ausführungsform der Erfindung ergibt sich auch aus Anspruch 9. Durch diese konstruktiven Massnahmen wird eine konstruktiv einfache und fertigungstechnisch günstige Gelenkverbindung zwischen Scheinwerferkopf und Batteriekastendeckel erzielt, die sehr flach baut und relativ wenig Bauraum im Scheinwerferkopf beansprucht.

Eine besonders vorteilhafte Ausgestaltung der Erfindung ergibt sich aus Anspruch 12, allein oder in Verbindung mit den Ausführungsformen der Erfindung gemäss den übrigen Ansprüchen. Diese Massnahmen ermöglichen die Verwendung von nicht typgeprüften Lampen, insbesondere die Verwendung der gleichen Lampe wie im Scheinwerferkopf, auch in der Warnblinkvorrichtung und die Auswechslung der Warnblinklampe durch den Benutzer selbst bei Auftreten eines Lampendefekts. Für Blinkleuchten nach der StVZO sind nur typgeprüfte Glühlampen der Nennspannung 6, 12 oder 24 V zugelassen. Übliche Batterieleuchten arbeiten aus Volumen- und Gewichtsgründen mit einer Gleichspannung von 4,8 V. Solche Lampen mit Nennspannung 4,8 V dürfen in Warnblinkvorrichtungen nur dann verwendet werden, wenn diese Lampen speziell für den Hersteller zugelassen sind und darüber hinaus sichergestellt ist, dass nur die für den Hersteller zugelassenen Lampen - und nicht andere handelsübliche Lampen - von dem Benutzer in die Warnblinkvorrichtung eingesetzt werden können. Diese Forderung erfüllt die Ausführungsform der Erfindung gemäss Anspruch 12, da nur die komplette, für den Hersteller zugelassene Baueinheit aus Reflektor und Lampe ausgewechselt werden kann, nicht hingegen die nicht typgeprüfte und nicht zugelassene Lampe als solche. Zusätzlich hat dies den Vorteil, dass durch die Verwendung der gleichen Lampe von 4,8 V Nennspannung in Scheinwerfer und Warnblinkvorrichtung sowohl die Beschaffungskosten als auch die Lagerhaltungskosten für diese Glühlampen reduziert werden können.

### Zeichnung

Die Erfindung ist anhand eines in der Zeichnung dargestellten Ausführungsbeispiels in der nachfolgenden Beschreibung näher erläutert. Es zeigen:
Fig. 1 eine Rückansicht einer Batterieleuchte mit Warnblinkvorrichtung,
Fig. 2 einen Schnitt längs der Linie 11-11 in Fig. 1,
Fig. 3 einen Schnitt längs der Linie 111-111 in Fig. 2.

### Beschreibung des Ausführungsbeispiels

Die in Fig. 1 und 2 dargestellte Batterieleuchte mit integrierter Warnblinkvorrichtung in der Ausführungsform einer Handleuchte weist einen Batteriekasten 10 mit aufklappbarer Abdeckkappe 11 und einen darauf um eine im wesentlichen querliegende Schwenkachse 19 schwenkbeweglich gehaltenen Scheinwerferkopf 12 mit darin angeordnetem Scheinwerfer 20 auf. Im Batteriekasten 10 ist ein Batterieaufnahmeraum 13 zur Aufnahme einer aufladbaren Batterie 14 und ein von dem Batterieraum 13 getrenntes und mittels einer Klappe 15 abdeckbares Kabelfach 16 zum Einlegen eines nicht dargestellten Auflade-Netzkabels vorgesehen. Die Klappe 15 und die Abdeckkappe 11 sind um ein am Batteriekasten 10 befestigtes gemeinsames Scharnier 17 schwenkbar. Die Abdeckkappe 11 ist am Batteriekasten 10 mittels einer nur mit einem Werkzeug betätigbaren Verschlussvorrichtung 18 verriegelt.

Nahe seinem oberen Ende weist der Batteriekasten 10, hier die Abdeckkappe 11 in einer Seitenwand, und zwar in der der Scheinwerferöffnung 21 im Scheinwerferkopf 12 abgekehrten Seitenwand 22, eine Lichtdurchtrittsöffnung 23 auf, die sich im wesentlichen über die gesamte Ausdehnung der Seitenwand 22 erstreckt und in Anpassung daran rechteckförmig ist. Die Lichtdurchtrittsöffnung 23 ist von einer Lichtstreuscheibe 24 abgedeckt. Im wesentlichen koaxial zur Lichtdurchtrittsöffnung 23 ist eine Warnblinklampe 25 mit zugeordnetem Reflektor 26 in der Abdeckkappe 11 angeordnet. Wie insbesondere aus Fig. 3 ersichtlich ist, sind Warnblinklampe 25 und Reflektor 26 zu einer untrennbaren Baueinheit 27 vereinigt, wobei der Reflektor 26 einen damit einstückigen Fassungshals 28 zur Aufnahme des Lampensockels 29 der Warnblinklampe 25 aufweist. Der Lampensockel 29 ist mittels einer Gussmasse 30 wasserdicht in den Fassungshals 28 des Reflektors 26 eingegossen. Der Fassungshals 28 ist mit zwei vorzugsweise diametral gegenüberliegenden Durchbrüchen 31 versehen, durch welche jeweils ein Anschlussflachstecker 32 hindurchragt, der mit einem stirnseitigen Kontaktpunkt 33 des Lampensockels 29 elektrisch leitend verbunden, insbesondere verlötet, ist. Die die Lichtdurchtrittsöffnung 23 überdeckende Lichtstreuscheibe 24 ist ebenfalls an dem Reflektor 26 unlösbar gehalten, und zwar an dessen Reflektoröffnung wasserdicht verklebt. Die gesamte Baueinheit 27 ist in der Abdeckkappe 11 von deren Unterseite aus zugänglich und auswechselbar angeordnet, wozu die Abdeckkappe 11 vom Batteriekasten 10 nach Entriegeln der Verschlussvorrichtung 18 abgeklappt werden muss. Zum einfachen Auswechseln der Baueinheit 27 ist diese mittels federnden Vorsprüngen 34 in die Lichtdurchtrittsöffnung 23 in der Seitenwand 22 der Abdeckkappe 11 einklipsbar.

Die Seitenwand 22 der Abdeckkappe 11, die die Lichtdurchtrittsöffnung 23 aufweist, ist in ihrer Höhe wesentlich grösser bemessen als die dieser Seitenwand gegenüberliegende, die Verschlussvorrichtung 18 tragende Seitenwand. Von dieser Seitenwand aus steigt die Abdeckkappe 11 zu der die Lichtdurchtrittsöffnung 23 aufweisenden Seitenwand 22 schreibpultartig an. Nahe der Seitenwand 22 weist die Abdeckkappe 11 eine im wesentlichen rechtwinklig zu dieser Seitenwand 22 ausgerichtete ebene Fläche 35 auf, auf welcher zwei in möglichst weitem Abstand voneinander angeordnete Stützen 36 quer davon nach oben abstehen. die Schwenkachse 19 des Scheinwerferkopfes 12, die nahe der Schwenkkopfmittelachse 37 angeordnet und quer zu dieser ausgerichtet ist, verläuft nahe der freien Enden der beiden Stützen 36 durch diese hindurch. Die beiden Stützen 36 sind hohl mit rechteckförmigem Querschnitt ausgebildet. Sie weisen eine im Inneren der Abdeckkappe 11 mündende stirnseitige Öffnung 38 und jeweils an ihrem freien Ende eine mit der Schwenkachse 19 koaxiale Durchgangsöffnung 39 auf. Ausserdem stehen an den freien Enden der Stützen 36, und zwar auf den einander abgekehrten Seiten dieser, mit der Schwenkachse 19 des Schwenkkopfes 12 koaxiale Lagerzapfen 40 ab, die hohlzylindrisch ausgebildet sind.

Der Scheinwerferkopf 12 verjüngt sich in seinem Gehäuse 41 von der Scheinwerferöffnung 21 aus in Achsrichtung, wobei der Verjüngungsgrad des Gehäuses 41 in einem der Reflektoröffnung 21 benachbarten Gehäusebereich wesentlich grösser ist als in dem weiter davon entfernten Gehäusebereich. In dem von der Reflektoröffnung 21 weiter entfernt liegenden Gehäusebereich mit geringerem Verjüngungsgrad sind im Gehäuse 41 des Scheinwerferkopfes 12 zwei den Stützen 36 zugeordnete, schmale Gehäusetaschen 42 vorgesehen. Die Gehäusetaschen 42 erstrecken sich jeweils parallel zu einer der beiden quer zu der Scheinwerferöffnung 21 ausgerichteten Gehäuseseite 43, 44 des Scheinwerferkopfes 12 in Abstand von diesen und sind zu der der Scheinwerferöffnung 21 abgekehrten Gehäuserückseite 45 des Scheinwerferkopfes 12 und zu der hierzu im wesentlichen rechtwinklig verlaufenden Gehäuseunterseite 46 des Scheinwerferkopfes 12 hin offen. Die Gehäusetaschen 42 weisen mit den Durchgangsöffnungen 39 der hohlen Stützen 36 koaxiale Durchbrüche 47 auf, die eine Verbindung zwischen den Durchgangsöffnungen 39 der Stützen 36 und dem Inneren des Gehäuses41 des Schwenkkopfes 12 herstellen. Elektrische Verbindungskabel 48, wie sie in Fig. 1 schematisch angedeutet sind, sind von der Batterie 14 im Batterieaufnahmeraum 13 des Batteriekastens 10 durch die hohlen Stützen 36, deren Durchgangsöffnungen 39 und durch die Durchbrüche 47 in den Gehäusetaschen 42 ins Gehäuseinnere des Scheinwerferkopfes 12 hindurchgeführt und dort mit dem Scheinwerfer 20 verbunden. Dies ergibt eine wasserdichte Kabeldurchführung der Batterieleuchte, in welcher die Verbindungskabel 48 nahezu biege- und knickfrei geführt sind. Zur schwenkbeweglichen Halterung des Scheinwerferkopfes 12 an den Stützen 36 ist in den beiden Gehäusetaschen 42 jeweils eine mit diesen einstückige Halbschale 49 vorgesehen. Jeweils eine Halbschale 49 liegt auf einem Lagerzapfen 40 der Stützen 36 auf. An diesen beiden Halbschalen 49 ist jeweils eine Gegenhalbschale 50 mittels zweier Schrauben 51 lösbar gehalten, wobei die Gegenhalbschale 50 jeweils einen Lagerzapfen 40 der Stützen 36 von unten her umgreift. Durch die Stützen 36 mit Lagerzapfen 40 und durch die zugeordneten Gehäusetaschen 42 mit angeformten Halbschalen 49 und darauf aufgeschraubten Gegenhalbschalen 50, die zusammen je einen Lagerzapfen 40 ganz umgreifen, ist eine fertigungstechnisch einfache, raumsparende Gelenkverbindung zwischen der Abdeckkappe 11 des Batteriekastens 10 und dem Scheinwerferkopf 12 realisiert. Diese Gelenkverbindung ermöglicht, die Schwenkachse 19 der Gelenkverbindung möglichst weit hin bis zur Schwenkkopf-Mittelachse 37 zu verlegen, ohne den nutzbaren Einbauraum im Scheinwerferkopf 12 nennenswert zu reduzieren.

Zur zweckmässigen Handhabung der Batterieleuchte ist an dem Scheinwerferkopf 12 ein mit dessen Gehäuse 41 einstückiger, etwa bügelartiger Handgriff 52 angeordnet. Der Handgriff 52 verläuft in dem von der Scheinwerferöffnung 21 entfernten Gehäusebereich des Scheinwerferkopfes 12 mit kleinem Verjüngungsgrad im wesentlichen parallel und in Abstand von der Gehäusekontur. Nahe der Scheinwerferöffnung 21 ist der Handgriff 52 unmittelbar und am gegenüberliegenden Ende, also an der Gehäuserückseite 45, über einen Abstandssteg 53 an dem Gehäuse 41 des Scheinwerferkopfes 12 gehalten.

## Patentansprüche

1. Batterieleuchte, insbesondere Handleuchte, mit integrierter Warnblinkvorrichtung, die einen eine vorzugsweise aufladbare Batterie (14) aufnehmenden Batteriekasten (10) mit aufklappbarer Abdeckkappe (11), einen um eine im wesentlichen querliegende Schwenkachse (19) schwenkbeweglich angeordneten Scheinwerferkopf (12) mit darin angeordnetem Scheinwerfer (20) und eine Warnblinklampe (25) aufweist, welche in dem Batteriekasten nahe dessen oberem Ende angeordnet ist, dadurch gekennzeichnet, dass die Warnblinklampe (25) in der Abdeckkappe (11) angeordnet ist, derart, dass die Abdeckkappe in der der Scheinwerferöffnung (21) abgekehrten Seitenwand (22) eine der Warnblinklampe (25) zugeordneten, von einer Lichtstreuscheibe (24) abgedeckte Lichtdurchtrittsöffnung (23) aufweist, die sich im wesentlichen über die gesamte Breite der Seitenwand (22) erstreckt und rechteckig ausgebildet ist, dass der Scheinwerferkopf (12) und die Abdeckkappe (11) mit der Warnblinklampe (25) jeweils im Bereich der Lichtaustrittsöffnungen (21, 23) ihre grössten Abmessungen aufweisen und zur gegenüberliegenden Seite verjüngend, im wesentlichen komplementär zueinander ausgeführt sind.

2. Batterieleuchte nach Anspruch 1, dadurch gekennzeichnet, dass die Abdeckkappe (11) zu der die Lichtdurchtrittsöffnung (23) aufweisenden Seitenwand (22) hin etwa pultartig ansteigt.

3. Batterieleuchte nach Anspruch 1 oder 2, dadurch gekennzeichnet, dass der Verjüngungsgrad des Scheinwerferkopfes (12) in seinem Gehäusebereich nahe der Scheinwerferöffnung (21) wesentlich grösser ist als in einem weiter davon entfernten Gehäusebereich.

4. Batterieleuchte nach Anspruch 1, 2 oder 3, dadurch gekennzeichnet, dass die Schwenkachse (19) des Scheinwerferkopfes (12) nahe der Schwenkkopf-Mittelachse (37) und quer zu dieser angeordnet ist.

5. Batterieleuchte nach einem der Ansprüche 1 bis 4, dadurch gekennzeichnet, dass die Abdeckkappe (11) zwei in weitem Abstand voneinander angeordnete Stützen (36) trägt, die vorzugsweise auf einer der die Lichtdurchtrittsöffnung (23) aufweisenden Seitenwand (22) benachbarten, im wesentlichen rechtwinklig zu dieser sich erstreckenden, ebenen Fläche der Abdeckkappe (11) von dieser quer abstehen, und dass die Schwenkachse (19) des Scheinwerferkopfes (12) durch die beiden Stützen (36), vorzugsweise nahe deren freien Enden, hindurch verläuft.

6. Batterieleuchte nach Anspruch 5, dadurch gekennzeichnet, dass der Scheinwerferkopf (12) in seinem von der Scheinwerferöffnung (21) entfernten Gehäusebereich, den Stützen (36) zugeordnete schmale Gehäusetaschen (42) aufweist, die zu der der Scheinwerferöffnung (21) abgekehrten Gehäuserückseite (45) und zu der dazu im wesentlichen rechtwinklig verlaufenden Gehäuseunterseite (47) des Scheinwerferkopfes (12) hin offen sind und in die jeweils eine der Stützen (36) hineinragt.

7. Batterieleuchte nach Anspruch 6, dadurch gekennzeichnet, dass die Gehäusetaschen (42) sich jeweils parallel zu einer der beiden quer zu der Scheinwerferöffnung (21) ausgerichteten Gehäuseseiten (43, 44) des Scheinwerferkopfes (12), vorzugsweise mit geringem Abstand von diesen, erstrecken.

8. Batterieleuchte nach einem der Ansprüche 5 bis 7, dadurch gekennzeichnet, dass die Stützen (36) hohl, vorzugsweise mit rechteckigem Querschnitt, ausgebildet sind und jeweils eine im Inneren der Abdeckkappe (11) mündende stirnseitige Öffnung (38) und an ihren freien Enden jeweils eine mit der Schwenkachse (19) des Scheinwerferkopfes (12) koaxiale Durchgangsöffnung (39) aufweisen und dass die Gehäusetaschen (42) mit diesen korrespondierende, ins Gehäuseinnere des Scheinwerferkopfes (12) führende Durchbrüche (47) aufweisen.

9. Batterieleuchte nach einem der Ansprüche 5 bis 8, dadurch gekennzeichnet, dass die Stützen (36) an ihren freien Enden jeweils einen mit der Schwenkachse (19) des Scheinwerferkopfes (12) koaxialen, vorzugsweise auf den einander abgekehrten Seiten in Achsrichtung abstehenden Lagerzapfen (40) aufweisen, der von einer, vorzugsweise mit der Gehäusetasche (42) einstückigen Halbschale (49) und einer an dieser vorzugsweise lösbar gehaltenen Gegenhalbschale (50) umgriffen ist.

10. Batterieleuchte nach Anspruch 9, dadurch gekennzeichnet, dass die Lagerzapfen (40) hohlzylindrisch ausgebildet sind.

11. Batterieleuchte nach einem der vorhergehenden Ansprüche, dadurch gekennzeichnet, dass an dem Scheinwerferkopf (12) ein etwa bügelartiger Handgriff (52) angeordnet ist, der in dem von der Scheinwerferöffnung (21) entfernten Gehäusebereich des Scheinwerferkopfes (12) im wesentlichen parallel und in Abstand von diesem verläuft und nahe der Scheinwerferöffnung (21) unmittelbar und am ge-genüberliegenden Ende über einen Abstandssteg (53) an dem Gehäuse (41) des Scheinwerferkopfes (12) einstückig angeformt ist.

12. Batterieleuchte, insbesondere nach einem der Ansprüche 1 bis 11, dadurch gekennzeichnet, dass die Warnblinklampe (25) mit einem sie umgebenden Reflektor (26) zu einer untrennbaren Baueinheit (27) vereinigt ist, wobei der Reflektor (26) einen damit einstückigen, den Lampensockel (29) der Warnblinklampe (25) aufnehmenden Fassungshals (28) aufweist, in welchen der Lampensockel (29) eingegossen ist.

13. Batterieleuchte nach Anspruch 12, dadurch gekennzeichnet, dass im Fassungshals (28) zwei Durchbrüche (31) vorgesehen sind, durch weiche jeweils ein mit einem der Kontaktpunkte (33) der Warnblinklampe (25) elektrisch leitend verbundener Anschlussflachstecker (32) hindurchragt.

14. Batterieleuchte nach Anspruch 12 oder 13, dadurch gekennzeichnet, dass die Lichtstreuscheibe (24) an dem Reflektor (26) unlösbar gehalten, vorzugsweise mit diesem wasserdicht verklebt ist.

15. Batterieleuchte nach einem der Ansprüche 12 bis 14, dadurch gekennzeichnet, dass die Baueinheit (27) in der Abdeckkappe (11) von deren Unterseite bei von dem Batteriekasten (10) abgeklappter Abdeckkappe (11) aus zugänglich und auswechselbar angeordnet ist.

16. Batterieleuchte nach einem der Ansprüche 12 bis 15, dadurch gekennzeichnet, dass die Baueinheit (27) als in die Abdeckkappe (11) des Batteriekastens (20) einklipsbarer Einsatz ausgebildet ist.

## Claims

1. A battery lamp, particularly a hand lamp, comprising an integrated warning flashlight device, which has a battery compartment (10) preferably receiving a chargeable battery (14) with a hinged cover cap (11), a spotlight head (12) with a spotlight (20) arranged therein arranged for pivotal movement about a substantially transverse pivotal axis (19) and a warning flashlight bulb (25) which is arranged in the battery compartment in the vicinity of its upper end, characterised in that, the warning flashlight bulb (25) is arranged in the cover cap (11) in such a manner that, in the side wall (22) romote from the spotlight opening (21), the cover cap has a light opening (23) covered by a light diffusing screen (24) and associated with the warning flashlight bulb (25), which light opening (23) extends over substantially the entire width of the side wall (22) and is made rectangular, that the spotlight head (12) and the cover cap (11) together with the warning flashlight bulb (25) each have their greatest dimensions in the region of the light openings (21,23) and narrowing towards the opposite side, are arranged substantially complimentary to each other.

2. A battery lamp according to claim 1, characterised in that, the cover cap (11) increases substantially in the form of a desk towards the side wall (22) provided with the light opening (23).

3. A battery lamp according to claim 1 or 2, characterised in that, the degree of narrowing of the spotlight head (12) is substantially greater in the region of its housing in the vicinity of the spotlight opening (21) than in a region of its housing further remote therefrom.

4. A battery lamp according to claim 1, 2 or 3, characterised in that, the pivotal axis (19) of the spotlight head (12) is arranged in the vicinity of the pivot head-central axis (37) and transversely with respect thereto.

5. A battery lamp according to one of claims 1 to 4, characterised in that, the cover cap (11) carries two supports arranged widely spaced from one another and which preferably project from a level surface of the cover cap (11) adjacent to the side wall (22) provided with the light opening (23) and extending substantially perpendicular therefrom and projecting transversely from the said surface, and that the pivotal axis (19) of the spotlight head (12) extends through the two supports (36), preferably in the vicinity of their free ends.

6. A battery lamp according to claim 5, characterised in that, in its housing region remote from the spotlight opening (21) the spotlight head (12) has narrow housing pockets (42) associated with the supports (36) and which are open towards the rear of the housing (45) remote from the spotlight opening (21) and towards the bottom of the housing (47) of the spotlight head (12) extending substantially perpendicular to the rear of the housing and into which projects a respective one of the supports (36).

7. A battery lamp according to claim 6, characterised in that, each of the housing pockets (42) extends parallel to one of the two housing sides (43, 44) of the spotlight head (12) aligned transversely with respectto the spotlight opening (21 preferably at a slight distance therefrom.

8. A battery lamp according to one of claims 5 to 7, characterised in that, the supports (36) are made hollow, preferably with a rectangular cross-section, and each has an end opening (38) issuing into the interior of the cover cap (11) and each has at its free end a passage (39) coaxial with the pivotal axis (19) of the spotlight head (12) and that the housing pockets (42) have passages (47) leading into the interior of the housing of the spotlight head (12) and corre-sponding to the pockets.

9. A battery lamp according to one of claims 5 to 8, characterised in that, attheirfree ends, each of the supports (36) has a bearing pin (40) coaxial with the pivotal axis (19) of the spotlight head (12) and preferably projecting in an axial direction on the sides remote from one another and which is embraced by a half shell (49) preferably integral with the housing pocket (42) and a counter half shell (50) preferably releas-ably retained against the half shell.

10. A battery lamp according to claim 9, characterised in that, the bearing pins (40) are made hollow cylindrical.

11. A battery lamp according to one of the preceding claims, characterised in that, a substantially stirruplike handle (52) is arranged on the spotlight head (12) and which extends in the housing region of the spotlight head (12) remote from the spotlight opening (21) substantially parallel and spaced from the spotlight head and in the vicinity of the spotlight opening (21) is directly integrally moulded on and at the opposite end is integrally moulded on to the housing (41) of the spotlight head (12) through a distance web (53).

12. A battery lamp, particularly according to one of claims 1 to 11, characterised in that, the warning flashlight bulb (25) is combined with a reflector (26) surrounding it to form an inseparable unit (27) wherein the reflector (26) has, integral therewith, a lamp holder neck (28) receiving the bulb cap (29) of the warning flashlight bulb (25) and in which the bulb cap (29) is sealed.

13. A battery lamp according to claim 12, characterised in that, two passages (31) are provided in the lamp holder neck (28), through each of which projects a flat plug-in terminal (32) electrically connected to one of the contact points (33) of the warning flashlight bulb (25).

14. A battery lamp according to claim 12 or 13, characterised in that, the light diffusing screen (24) is non-releasably retained on the reflector (26), and is preferably stuck thereto in a water-tight manner.

15. A battery lamp according to one of claims 12 to 14, characterised in that, the unit (27) in the cover cap (11) is arranged to be accessible and exchangeable from the underside of the cover cap with the cover cap (11) hinged away from the battery compartment (10).

16. A battery lamp according to one of claims 12 to 15, characterised in that, the unit (27) is formed as an insert which can be clipped into the cover cap (11) of the battery compartment (20).

## Revendications

1. Lampe sur batterie, notamment lampe portative, avec dispositif clignotant d'avertissement intégré, lampe comportant un coffre de batterie (10) dans lequel est logée une batterie (14) de préférence rechargeable, ce coffre étant muni d'un capot de recouvrement relevable (11), la lampe comportant également une tête (12) de projecteur susceptible de pivoter autour d'un axe de pivotement (19) placé en pratique transversalement et à lintérieur de laquelle est disposé un projecteur (20), une ampoule clignotante d'avertissement (25) étant disposée dans le coffre de batterie au voisinage de l'extrémité supérieure de celui-ci, lampe caractérisée en ce que l'ampoule clignotante d'avertissement (25) est disposée dans le capot de recouvrement (11 ) de façon que ce capot de recouvrement comportant dans la paroi latérale (22) opposée à l'ouverture (21) du projecteur, une ouverture (23) de passage de la lumière associée à l'ampoule clignotante d'avertissement (25) et re- couverte d'un verre (24) diffusant la lumière, cette ouverture s'étendant en pratique sur toute la largeur de la paroi latérale (22) et étant de forme rectangulaire, la tête de projecteur (12) et du capot de recouvrement (11) avec l'ampoule clignotante d'avertissement (25) présentant respectivement leurs plus grandes dimensions au voisinage des ouvertures (21, 23) de sortie de la lumière, et allant en se rétrécissant vers le côté opposé en étant en pratique réalisés de façon complémentaire l'un par rapport à l'autre.

2. Lampe sur batterie selon la revendication 1, caractérisée en ce que le capot de recouvrement (11) s'étend vers le haut, sous forme approximative de pupitre vers la paroi latérale (22) comportant l'ouverture (23) de passage de la lumière.

3. Lampe sur batterie selon l'une quelconque des revendications 1 ou 2, caractérisée en ce que le degré de rétrécissement de la tête de projecteur (12) dans la zone de son boîtier voisine de l'ouverture (21 ) du projecteur, est notablement plus grand que dans une autre partie du boîtier plus éloignée de cette ouverture.

4. Lampe sur batterie selon l'une quelconque des revendications 1, 2 ou 3, caractérisée en ce que l'axe de pivotement (19) de la tête (12) du projecteur est disposé au voisinage de l'axe médian (37) de la tête pivotante et transversalement par rapport à celui-ci.

5. Lampe sur batterie selon l'une quelconque des revendications 1 à 4, caractérisée en ce que le capot de recouvrement (11) porte deux appuis (36) disposés à large distance l'un de l'autre, et qui font de préférence saillie transversalement sur une surface plane du capot de recouvrement (11 ), qui est voisine de la paroi latérale (22) comportant l'ouverture (23) pour le passage de la lumière, et qui s'étend en pratique à angle droit par rapport à cette paroi, tandis que l'axe de pivotement (19) de la tête (12) du projecteur traverse les deux appuis (36) de préférence au voisinage de leurs extrémités libres.

6. Lampe sur batterie selon la revendication 5, caractérisée en ce que la tête (12) du projecteur dans la partie de son boîtier éloignée de l'ouverture (21) du projecteur comporte d'étroites poches (42) du boîtier associées aux supports (36) qui sont ouvertes vers le côté arrière (45) du boîtier opposé à l'ouverture (21) du projecteur et vers le côté inférieur (47) du boîtier s'étendant en pratique à angle droit par rapport au côté arrière, cependant que dans chacune de ces poches pénètre l'un des supports (36).

7. Lampe sur batterie selon la revendication 6, caractérisée en ce que les poches (42) du boîtier s'étendent chacune parallèlement à l'un des deux côtés (43, 44) de la tête (12) du projecteur, orientés transversalement par rapport à l'ouverture (21) du projecteur, et de préférence à une faible distance de ce côté.

8. Lampe sur batterie selon l'une quelconque des revendications 5 à 7, caractérisée en ce que les supports (36) sont creux et ont de préférence une section transversale rectangulaire, tandis qu'ils comportent respectivement une ouverture frontale (38) débouchant à l'intérieur du capot de recouvrement (11) et à leurs extrémités libres respectivement une ouverture traversante (39) coaxiale à l'axe de pivotement (19) de la tête (12) du projecteur, et que les poches (42) du boîtier comportent des ajours (47) correspondants avec des ouvertures traversantes (39) et aboutissant à l'intérieur du boîtier de la tête (12) du projecteur.

9. Lampe sur batterie selon l'une quelconque des revendications 5 à 8, caractérisée en ce que les appuis (36) comportent à leurs extrémités libres respectivement un tourillon (40) coaxial à l'axe de pivotement (19) de la tête (12) du projecteur, et faisant de préférence saillie en direction axiale sur les côtés opposés l'un à l'autre des appuis, ce tourillon étant enserré par une demi-coquille (49) venue de préférence d'une seule pièce avec la poche (42) du boîtier et par une contre demi-coquille (50) maintenue de préférence de façon amovible sur la demi-coquille (49).

10. Lampe sur batterie selon la revendication 9, caractérisée en ce que les tourillons (40) sont de forme cylindrique creuse.

11. Lampe sur batterie selon l'une qelconque des revendications précédentes, caractérisée en ce que sur la tête (12) du projecteur, est disposée une poignée (52) à peu près en forme d'étrier, qui dans la partie du boîtier de la tête (12) du projecteur éloignée de l'ouverture (21) du projecteur, s'étend en pratique parallèlement à ce boîtier à une certaine distance de celui-ci, et qui, est formée d'une seule pièce avec ce boîtier en lui étant reliée directement au voisinage de l'ouverture (21) du projecteur et à son extrémité opposée, par l'intermédiaire d'une entretoise (53).

12. Lampe sur batterie notamment selon l'une quelconque des revendications 1 à 11, caractérisée en ce que l'ampoule clignotante d'avertissement (25) est réunie à un réflecteur (26) qui l'entoure pour former une unité constitutive (27) indissociable, le réflecteur (26) comportant un collet venu d'une seule pièce avec lui dans lequel se loge le socle (29) de l'ampoule clignotante d'avertissement (25) et dans lequel ce socle (29) est scellé.

13. Lampe sur batterie selon la revendication 12, caractérisée en ce que deux ajours (31) sont prévus dans le collet (28), ajours à travers chacun desquels fait saillie une fiche plate de raccordement (32) reliée de façon électriquement conductrice à un des points de contacts (33) de l'ampoule clignotante d'avertissement (25).

14. Lampe sur batterie selon l'une des revendications 12 ou 13, caractérisée en ce que le verre (24) diffusant la lumière est maintenu de façon inamovible sur le réflecteur (26), en étant de préférence collé de façon étanche à l'eau sur ce réflecteur.

15. Lampe sur batterie selon l'une des revendications 12 à 14, caractérisée en ce que l'unité constitutive (27) est disposée dans le capot de recouvrement (11) en étant accessible et interchangeable à partir du côté inférieur de ce capot, lorsque ce capot de recouvrement (11 ) est relevé sur le coffre de batterie (10).

16. Lampe sur batterie selon l'une quelconque des revendications 12 à 15, caractérisée en ce que l'unité constitutive (27) revêt la forme d'une garniture susceptible d'être enclenchée dans le capot de recouvrement (11) du coffre de batterie (10).
